# EUROPÄISCHE PATENTSCHRIFT

(11) **EP 0 767 299 B1**
(45) Veröffentlichungstag und Bekanntmachung des Hinweises auf die Patenterteilung: **30.07.2003**
(21) Anmeldenummer: 96115636.1
(22) Anmeldetag: 30.09.1996
(51) Int. Cl.: F01P 7/16, G05D 23/02

(54) **Thermostatventil für den Kühlkreislauf einer Brennkraftmaschine**
Thermostatic valve for the cooling circuit of an internal combustion engine
Vanne thermostatique pour le circuit de refroidissement d'un moteur à combustion interne

(30) Priorität: 05.10.1995 DE 19537068
(43) Veröffentlichungstag der Anmeldung: 09.04.1997
(73) Patentinhaber: Bayerische Motoren Werke Aktiengesellschaft, 80788 München (DE); Behr Thermot-tronik GmbH & Co., 70806 Kornwestheim (DE)
(72) Erfinder: Frunzetti, Barbu, 70806 Kornwestheim (DE); Leu, Peter, 73770 Denkendorf (DE); Lemberger, Heinz, 85774 Unterföhring (DE); Huemer, Gerhart, 81925 München (DE)

(56) Entgegenhaltungen:
- DE-A- 3 138 368
- DE-A- 3 510 148
- DE-A- 19 545 081
- GB-A- 2 290 123
- US-A- 3 946 943
- US-A- 5 419 488
- PATENT ABSTRACTS OF JAPAN vol. 9, no. 67 (M-366), 27.März 1985 & JP 59 200011 A (HONDA GIKEN KOGYO KK), 13.November 1984,
- PATENT ABSTRACTS OF JAPAN vol. 9, no. 242 (M-417), 26.September 1985 & JP 60 095126 A (MAZDA KK), 28.Mai 1985,
- PATENT ABSTRACTS OF JAPAN vol. 5, no. 68 (M-67), 8.Mai 1981 & JP 56 020879 A (TOYOTA MOTOR CORP), 26.Februar 1981,

## Beschreibung

Die Erfindung bezieht sich gemäß dem Oberbegriff des Patentanspruches 1 auf ein Thermostatventil für den Kühlkreislauf einer Brennkraftmaschine, bei dem ein Dehnstoffelement ein Hauptventil eines äußeren Kühlmittelumlaufes regelt, und über den Öffnungshub des Hauptventiles gesteuert ein Kurzschlussventil einen mündungsseitigen Strömungsquerschnitt eines Zulaufkanals einer Kurzschlußleitung des inneren Kühlmittelumlaufes elastisch nachgiebig geführt verschließt, wobei einem Ventil eine Zusatzvorrichtung zur Lenkung einer wirksamen Kühlmittelströmung auf das Dehnstoffelement zugeordnet ist.

Derartige Thermostatventile sind üblich und dienen bekanntlich in Serienmotoren der Steuerung/Regelung des jeweiligen Flüssigkeits-Kühlkreislaufes. Bei aufgrund von relativ kaltem Kühlmittel geschlossenem Hauptventil zum Vorlauf eines Kühlers im äußeren Kühlmittelumlauf ist das Dehnstoffelement im wesentlichen zumindest bis zum Öffnungsbeginn des Hauptventils über den inneren Kühlmittelumlauf erwärmt. Das dem Thermostat aus einem vom Kurzschlußventil offen gesteuerten Zulaufkanal der Kurzsschlußleitung des inneren Kühlmittelumlaufes zuströmende, erwärmte Kühlmittel ist gemäß der DE 31 38 368 A1 über im Kurzschlußventil angeordnete Öffnungen auf das Dehnstoffelement gelenkt zur Förderung der Regelgüte; weitere Maßnahmen zur Förderung der Regelgüte sind nicht vorgesehen.

Ebenfalls eine Verbesserung der Regelgüte wird gemäß der DE 35 10 148 A1 durch eine dem Ventil im Strömungsverlauf nachgeordnete Kühlmittelleitvorrichtung erreicht; das Ventil selbst weist keine besonderen Merkmale zur Verbesserung der Regelgüte auf.

Der Erfindung liegt die Aufgabe zugrunde, einen Thermostaten der eingangs beschriebenen Bauart derart zu verbessern, daß bei im wesentlichen innerem Kühlmittelumlauf (Kurzschlußbetrieb) dessen Wirkung auf das Dehnstoffelement des Thermostatventils bei direkter Um- bzw. Anströmung gesteigert ist.

Diese Aufgabe ist mit dem Patentanspruch 1 gelöst, wobei gemäß der zu Grunde liegenden Idee dem Kurzschlussventil eine mehrteilige Zusatzvorrichtung zur Wirkungssteigerung der auf das Dehnstoffelement gelenkten Kühlmittel-Strömung zugeordnet ist, wobei ein erster Teil der Zusatzvorrichtung einem baulich gesonderten zweiten Teil der Zusatzvorrichtung im Strömungsweg des Kurzschlussstromes vorgeordnet ist.

Mit der Erfindung der Zusatzvorrichtung zur Lenkung einer in der Wirksamkeit verbesserten Kühlmittel-Strömung des inneren Kühlmittelumlaufes stromab des in einer Offenstellung befindlichen Kurzschlußventils auf das Dehnstoffelement ist für dieses durch eine gezielt konzentrische Umströmung einerseits und/oder durch eine gesteigerte Kühlmitteltemperatur des über Drosselöffnungen zuströmenden Kühlmittels andererseits eine verzögerte Erwärmung vermieden und mit dem damit rascheren Ansprechverhalten eine weiter verbesserte Regelgüte erzielt.

Zwar könnte das Ansprechverhalten eines nach dem eingangs geschilderten Stand der Technik ungünstig umströmten Dehnstoffelementes mittels eines beispielsweise aus der DE-A 42 33 913 bekannten elektrischen Heizelementes ebenfalls verbessert werden, jedoch erübrigt sich dieser Aufwand in vorteilhafter Weise mit der Erfindung. Mit der Erfindung ist somit zum einen eine frühzeitige und intensive Erwärmung des Dehnstoffelementes aus dem inneren Kühlmittelumlauf erreicht, und andererseits kann eine für das Dehnstoffelement vorgesehene Heizeinrichtung für eine kennfeldgesteuerte Kühlung energiesparend betrieben werden.

Grundlage der Erfindung ist ein in der P 44 26 435 offenbarter Thermostat, der ein einen Zulaufkanal der Kurzschlußleitung druckbeaufschlagt elastisch nachgiebig geführt freigebendes Drosselventil mit Drosselöffnungen umfaßt, dem erfindungsgemäß eine dem Drosselventil dehnstoffseitig das Kurzschlußventil umschließende Düse von einfacher Gestaltung mit einer auf das Dehnstoffelement gerichteten Austrittsöffnung zugeordnet ist.

In einer anderen Ausgestaltung der Erfindung wird für einen weiteren, gemäß der P 44 26 435 gestalteten Thermostat vorgeschlagen, daß die Zusatzvorrichtung ein einen Zulaufkanal der Kurzschlußleitung druckbeaufschlagt elastisch nachgiebig geführt freigebendes Drosselventil mit Drosselöffnungen umfaßt, wobei das Kurzschlußventil auf das Dehnstoffelement gerichtete Druchbrechungen derart angeordnet aufweist, daß das Kurzschlußventil ab einem vorbestimmten Öffnungshub des Hauptventils die Drosselöffnungen des Drosselventils verschließt (Fig. 3, 4, 5).

Das bekannte Drosselventil bewirkt mittels der Reduzierung des inneren Kühlmittelumlaufes eine schnellere Kühlmittelerwämung, die erfindungsgemäß zur Verbesserung der Regelgüte genutzt ist.

Bevorzugte Ausbildungen der dritten erfindungsgemäßen Ausgestaltung sind in weiteren Ansprüchen beschrieben. Deren Vorteil ist die Möglichkeit einer relativ niedrigen Bauweise verbunden mit geringem Einbauraum.

Anhand in der Zeichnung dargestellter, bevorzugter Beispiele ist die Erfindung beschrieben. Es zeigt
Figur 1 ein übliches Thermostatventil mit einer einem Zulaufkanal einer Kurzschlußleitung zugeordneten Düse als eine Zusatzvorrichtung,
Figur 2 ein erfindungsgemäß mit einem zusätzlichen Drosselventil ausgerüstetes Thermostatventil mit einer dem Drosselventil zugeordneten Düse als Teil der Zusatzvorrichtung, und
Figuren 3 und 4 jeweils ein Thermostatventil mit zusätzlichem Drosselventil als Teil der Zusatzvorrichtung und einem dessen Drosselöffnungen steuernden Kurzschlußventil mit zu den Drosselöffnungen versetzt angeordneten Durchbrechungen in Richtung des Dehnstoffelementes, sowie
Figur 5 ein jeweils als Tellenventil gestaltetes Kurzschluß-und Drosselventil.

Ein in den Figuren 1 bis 4 jeweils dargestelltes Thermostatventil 1 für den Kühlkreislauf einer nicht näher gezeigten, flüssigkeitsgekühlten Brennkraftmaschine umfaßt ein Dehnstoffelement 2, das als Stellmotor eines Hauptventils 3 in einem äußeren Kühlmittelumlauf der Temperaturregelegung des Kühlmittels dient. Das bei 4 maschinenseitig in einen Deckel 5 abgestützt angeordnete Dehnstoffelement 2 weist am entgegengesetzten Ende einen Steuerstift 6 auf, der über einen U-förmigen Bügel 7 mit dem Hauptventil 3 in Antriebsverbindung steht.

Der in einer balken- oder sternförmig gestalteten Traverse 8 geführte Antriebsbügel 7 weist einen den Steuerstift 6 aufnehmenden Fortsatz 9 auf, der am Außenumfang ein zum Antriebsbügel 7 hin elastisch nachgiebig verlagerbares Kurzsschlußventil 10 trägt. Diese Anordnung dient dazu, daß das Kurzschlußventil 10 in vorbestimmter Weise über den durch das Dehnstoffelement 2 bewirkten Öffnungshub des Hauptventils 3 gesteuert, einen Strömungsquerschnitt eines Zulaufkanals 11 einer Kurzschlußleitung 11' des inneren Kühlmittelumlaufes verschließt.

Das üblicherweise in Offenstellung von der Mündung 12 des Zulaufkanals 11 relativ gering beabstandete Kurzschlußventil 10 - wie z.B. in Figur 1- lenkt die Strömung des erwärmten Kühlmittels bei innerem Kühlmittelumlauf bzw. bei Kurzschlußbetrieb von einer auf kurzem Weg erreichten, direkten Beaufschlagung des Dehnstoffelementes 2 deutlich ab.

Zur Erzielung einer direkten An- bzw. Umströmung des Dehnstoffelementes 2 bei jedem Thermostatventil 1 gemäß den Figuren 1 bis 4 ist jeweils eine Zusatzvorrichtung zur Lenkung einer in der Wirksamkeit gesteigerten Kühlmittel-Strömung des inneren Kühlmittelumlaufes stromab des in einer Offenstellung befindlichen Kurzschlußventils 10 auf das Dehnstoffelement 2 vorgesehen.

Bei dem in Figur 1 gezeigten üblichen Thermostatventil 1 mit dem an der Mündung 12 des Zulaufkanals 11 der Kurzschlußleitung 11' den Strömungsquerschnitt steuernden, tellerartigen Kurzschlußventil 10 ist der Mündung 12 des Zulaufskanals 11 eine das Kurzschlußventil 10 umschließende Düse 13 als Zusatzvorrichtung mit einer auf das Dehnstoffelement 2 gerichteten Ausströmöffnung 14 als Strömungslenkvorrichtung zugeordnet.

Bei dem in Figur 2 dargestellten Thermostatventil 1 ist erfindungsgemäß als Zusatzvorrichtung ein den Zulaufkanal 11 der Kurzschlußleitung 11' druckbeaufschlagt elastisch nachgiebig geführt freigebendes Drosselventil 16 mit Drosselöffnungen 15 vorgesehen, wobei dem auf dem Fortsatz 9 gleitbeweglich geführten Drosselventil 16 dehnstoffelementseitig eine das Kurzschlußventil 10 umschließende Düse 17 als weiteres Teil der Zusatzvorrichtung mit einer auf das Dehnstoffelement 2 gerichteten Austrittsöffnung 18 zugeordnet ist. Die Drosselöffnungen 15 in dem bekanntermaßen als Warmlaufventil dienenenden Drosselventil 16 sind ab einem vorbestimmten Öffnungshub des Hauptventils 3 durch das tellerartig gestaltete Kurzschlußventil 10 verschließbar.

Auch bei den Thermostatventilen 1 der Figuren 3 und 4 bilden jeweils Drosselöffnungen 19 in einem den Zulaufkanal 11 der Kurzschlußleitung 11' druckbeaufschlagt freigebenden Drosselventil 20 als jeweilige Zusatzvorrichtung den jeweiligen Strömungsquerschnitt, wobei das jeweilige Kurzschlußventil 10 jedes Thermostatventils 1 auf das Dehnstoffelement 2 gerichtete Druchbrechungen 21 derart angeordnet aufweist, daß jedes Kurzschlußventil ab einem vorbestimmten Öffnungshub des Hauptventils 3 die Drosselöffnungen 19 jedes zusätzlich als Warmlaufventil wirkenden Drosselventils 20 verschließt.

Gemäß den Figuren 3 und 4 ist jedes Thermostatventil 1 erfindungsgemäß mit einem topfartig gestalteten Drosselventil 20 als Zusatzvorrichtung ausgerüstet, wobei jedes Drosselventil 20 in einem der Topfwandung 22 benachbarten Bodenbereich 23 angeomdete Drosselöffnungen 19 aufweist.

Bei dem Thermostatventil 1 nach Figur 3 weist das erfindungsgemäß als Tellerventil gestaltete, mit relativ kleinem Umfangspiel zur Topfwandung 22 geführt angeordnete Kurschlußventil 10 die vorgesehenen Durchbrechungen 21 eng benachbart einer konzentrisch angeordneten Führungsbuchse 24 auf. Die nahe der Führungsbuchse 24, die der kippfreien gleitbeweglichen Anordnung des Kurzschlußventils 10 auf dem Fortsatz 9 dient, angeordneten Durchbrechungen 21 von entsprechendem Querschnitt sind auf diese Weise von den nahe der Topfwandung 22 vorgesehenen Drosselöffnungen 19 von entsprechendem Strömungsquerschnitt ausreichend radial beabstandet, so daß das Kurzschlußventil 10 stirnseitig mit einem äußeren Ringbereich die Drosselöffnungen 19 sicher verschließt, wie dies das mit strichlierten Linien dargestellte Kurzschlußventil 10 in Schließstellung veranschaulicht.

Gegenüber dem Thermostatventil 1 der Figur 3 umfaßt beim Thermostatventil 1 der Figur 4 das Kurzschlußventil 10 einen mit relativ kleinem Umfangsspiel zur Topfwandung 22 geführten Dichtring 25, der mit einer zentrisch angeordneten Führungsbuchse 26 über einen Kegelabschnitt 27 in Verbindung steht, der in vorteilhafter Weise die wirksame Strömung zu im Übergangsbereich von Kegelabschnitt 27 und Führungsbuchse 26 angeordneten Durchbrechungen 21 lenkt.

Die erfindungsgemäß verbesserte direkte An- bzw. Umströmung des Dehnstoffelementes 2 im Kurzschlußbetrieb bzw. bei innerem Kühlmittelumlauf mit über eine gedrosselte Strömung gesteigerter Kühlmitteltemperatur ist vorteilhaft anwendbar bei einem Thermostaten 1 zur kennfeldgesteuerten Kühlung, wofür das Dehnstoffelement 2 zusätzlich mit einer elektrischen Heizeinrichtung 31 ausgerüstet ist. Diese kann aufgrund der erfindungsgemäß in der Wirksamkeit gesteigerten An- bzw. Umspülung des Dehnstoffelementes vorteilhaft energiesparend betrieben werden.

Eine bevorzugt einfache Ausgestaltung einer erfindungsgemäß aus einem Drosselventil 28 und einem Kurzschlußventil 10 gebildeten Zusatzvorrichtung zeigt Figur 5, wobei beide Ventile 10, 28 jeweils tellerartig gestaltet sind. Die beispielsweise auf einem Gehäusefortsatz 29 eines in bekannter Weise über den Steuerstift maschinenseitig abgestützten Dehnstoffelementes schiebebeweglich angeordneten Ventile 10, 28 sind relativ zueinander derart beweglich angeordnet, daß das Drosselventil 28 auf einer am Kurzschlußventil 10 vom Dehnstoffelement abgewandt angeorndeten Führungsbuchse 30 gleitet. Das dem Zulaufkanal 11 zugeordnete Drosselventil 28 weist auf einem kanalwandnahen Teilkreis angeordnete Drosselöffnungen 19 auf, wogegen das Kurzschlußventil 10 demgegenüber radial einwärts nahe der Führungsbuchse 30 angeordnete Durchbrechungen 21 aufweist. Damit ist zur freien Umströmung des Umfangsrandes des Kurzschlußventils 10 über die Durchbrechungen 21 zusätzlich eine gezielte Anströmung des Dehnstoffelementes entlang seines Gehäusefortsatzes 29 erzielt mit dem Vorteil einer schnellen Erwärmung des ein Wachselement beinhaltenden Dehnstoffelementes (nicht gezeigt).

## Patentansprüche

1. Thermostatventil für den Kühlkreislauf einer Brennkraftmaschine,
- bei dem ein Dehnstoffelement (2) ein Hauptventil (3) eines äußeren Kühlmittelumlaufes regelt, und
- über den Öffnungshub des Hauptventiles (3) gesteuert ein Kurzschlussventil (10) einen mündungsseitigen Strömungsquerschnitt eines Zulaufkanals (11) einer Kurzschlußleitung (11') des inneren Kühlmittelumlaufes elastisch nachgiebig geführt verschließt, wobei
- einem Ventil (3, 10) eine Zusatzvorrichtung zur Lenkung einer wirksamen Kühlmittelströmung auf das Dehnstoffelement (2) zugeordnet ist,
**dadurch gekennzeichnet,**
- **dass** dem Kurzschlussventil (10) stromauf als Teil der Zusatzvorrichtung ein die Mündung (12) des Zulaufkanals (11) der Kurzschlussleitung (11') druckbeaufschlagt elastisch nachgiebig geführt freigebendes Drosselventil (16, 20, 28) mit Drosselöffnungen (15, 19) zugeordnet ist, wobei
- durch die mittels des Kurzschlussventils (10) verschließbaren Drosselöffnungen (15, 19) strömendes Kühlmittel über mindestens eine Öffnung (18, 21) in einem weiteren Teil (17, 10) der Zusatzvorrichtung stromab des Drosselventils (16, 20, 28) auf das Dehnstoffelement (2) gelenkt ist.

2. Thermostatventil nach Anspruch 1,
**dadurch gekennzeichnet,**
- **daß** die Zusatzvorrichtung ein einen Zulaufkanal (11) der Kurzschlußleitung (11') druckbeaufschlagt elastisch nachgiebig geführt freigebenes Drosselventil (16) mit Drosselöffnungen (15) umfaßt, sowie
- eine dem Drosselventil (16) dehnstoffelementseitig zugeordnete, das Kurzschlußventil (10) umschließende Düse (17) mit einer auf das Dehnstoffelement (2) gerichteten Austrittsöffnung (18) (Figur 2).

3. Thermostatventil nach Anspruch 1,
**dadurch gekennzeichnet,**
- **daß** die Zusatzvorrichtung ein einen Zulaufkanal (11) der Kurzschlußleitung (11') druckbeaufschlagt elastisch nachgiebig geführt freigebendes Drosselventil (20, 28) mit Drosselöffnungen (19) sowie
- im Kurzschlußventil (10) auf das Dehnstoffelement (2) gerichtete Druchbrechungen (21) derart angeordnet umfaßt, daß
- das Kurzschlußventil (10) ab einem vorbestimmten Öffnungshub des Hauptventils (3) die Drosselöffnungen (19) des jeweiligen Drosselventils (20, 28) verschließt (Figuren 3, 4, 5).

4. Thermostatventil nach Anspruch 4,
**dadurch gekennzeichnet,**
- **daß** ein topfartig gestaltetes Drosselventil (20) der Zusatzvorrichtung in einem der Topfwandung (22) benachbarten Bodenbereich (23) angeorndete Drosselöffnungen (19) aufweist, und
- **daß** das als Tellerventil gestaltete, mit relativ kleinem Umfangsspiel zur Topfwandung (21) geführt angeordnete Kurzschlußventil (10) benachbart einer konzentrisch angeordneten Führungsbuchse (24) vorgesehene Durchbrechungen (21) aufweist (Figur 3).

5. Thermostatventil nach Anspruch 4,
**dadurch gekennzeichnet, daß**
- ein topfartig gestaltetes Drosselventil (20) der Zusatzvorrichtung in einem der Topfwandung (22) benachbarten Bodenbereich (23) angeordnete Drosselöffnungen (19) aufweist, und
- das Kurzschlußventil (10) einen mit relativ kleinem Umfangsspiel zur Topfwandung (22) geführten Dichtring (25) umfaßt, der
- mit einer zentrisch angeordneten Führungsbuchse (26) über einen Kegelabschnitt (27) in Verbindung steht, der
- die wirksame Strömung zu im Übergangsbereich von Kegelabschnitt (27) und Führungsbuchse (26) angeordneten Durchbrechungen (21) lenkt.

6. Thermostatventil nach einem oder mehreren der Ansprüche 1 bis 6,
**dadurch gekennzeichnet, daß**
- das Dehnstoffelement (2) mit einer zusätzlichen Heizeinrichtung (31) ausgerüstet ist.

## Claims

1. A thermostat valve for the cooling circuit of an internal combustion engine,
- wherein an expansion element (2) controls a main valve (3) of an external coolant circuit and
- via the opening stroke of the main valve (3), a short-circuit valve (10), guided so as to be resiliently yielding, in controlled manner closes a flow cross-section at the mouth of an inlet duct (11) of a short-circuit line (11') belonging to the internal coolant circuit, wherein
- an additional device for directing an efficient coolant flow on to the expansion element (2) is associated with a valve (3, 10),
**characterised in that**
- a part of the additional device in the form of a throttle valve (16, 20, 28) with throttle openings (15, 19) is associated with and upstream of the short-circuit valve (10) and when pressurised yields resiliently, is guided and uncovers the mouth (12) of the inlet duct (11) of the short-circuit line (11'), wherein
- coolant flowing through the throttle openings (15, 19) closing the short-circuit valve (10) is directed on to the expansion element (2) through at least one opening (18, 21) in another part (17, 10) of the additional device downstream of the throttle valve (16, 20, 28).

2. A thermostat valve according to claim 1, **characterised in that**
- the additional device comprises a throttle valve (16) with throttle openings (15) which under pressure yields resiliently and in guided manner uncovers an inlet duct (11) of the short-circuit line (11'), and
- also comprises a nozzle (17) associated with the throttle valve (16) on the side facing the expansion element and surrounding the short-circuit valve (10) and formed with an outlet opening (18) directed towards the expansion element (2) (Figure 2).

3. A thermostat valve according to claim 1, **characterised in that**
- the additional device comprises a throttle valve (20, 28) with throttle openings (19) which yields resiliently under pressure and in guided manner uncovers an inlet duct (11) of the short-circuit line (11') and
- also has apertures (21) in the short-circuit valve (10) directed towards the expansion element (2) and arranged so that
- above a preset opening stroke of the main valve (3), the short-circuit valve (10) closes the throttle openings (19) of the respective throttle valve (20, 28) (Figures 3, 4, 5).

4. A thermostat valve according to claim 4, **characterised in that**
- a pot-shaped throttle valve (20) in the additional device has throttle openings (19) disposed in a base region (23) adjoining the pot wall (22) and
- the short-circuit valve (10), which is a disc valve guided with relatively small peripheral clearance between it and the pot wall (22), has apertures (21) disposed near a concentric guide sleeve (24) (Figure 3).

5. A thermostat valve according to claim 4, **characterised in that**
- a pot-shaped throttle valve (20) in the additional device has throttle openings (19) disposed in a base region (23) near the pot wall (22), and
- the short-circuit valve (10) has a sealing ring (25) guided with relatively small peripheral clearance between it and the pot wall (22) and
- connected to a central guide bush (26) via a conical portion (27) which
- guides the effective flow to apertures (21) disposed in the transition region between the conical portion (27) and the guide bush (26).

6. A thermostat valve according to one or more of claims 1 to 6,
**characterised in that**
- the expansion element (2) is equipped with an additional heating device (31).

## Revendications

1. Soupape thermostatique de circuit de refroidissement de moteur à combustion interne comprenant
- une capsule dilatable (2) régulant une soupape principale (3) dans un circuit externe de liquide de refroidissement et
- une soupape de court-circuit (10) commandée par la course d'ouverture de la soupape principale (3), fermant une section de passage du côté de l'embouchure d'un canal d'alimentation (11) d'une conduite de court-circuit (11') du circuit interne de liquide de refroidissement, par un guidage souple élastique, et
- un dispositif complémentaire pour diriger une veine de liquide de refroidissement active sur la capsule dilatable (2) étant associé à la soupape (3, 10),
**caractérisée en ce que**
en aval de la soupape de court-circuit (10) il est associé comme partie du dispositif complémentaire, une soupape d'étranglement (16, 20, 28) munie d'orifices d'étranglement (15, 19), libérant l'embouchure (12) du canal d'alimentation (11) de la conduite de court-circuit (11'), sous l'action de la pression, en étant guidée d'une manière élastique souple, et
- le liquide de refroidissement traversant les orifices d'étranglement (15, 19) susceptibles d'être fermés par la soupape de court-circuit (10) sont dirigés par au moins une ouverture (18, 21) dans une autre partie (17, 10) du dispositif complémentaire en aval de la soupape d'étranglement (16, 20, 28) sur la capsule dilatable (2).

2. Soupape thermostatique selon la revendication 1,
**caractérisée en ce que**
- le dispositif complémentaire comporte une soupape d'étranglement (16) munie d'orifices d'étranglement (15) libérant en étant guidée de manière élastique souple sous l'action de la pression, un canal d'alimentation (11) de la conduite de court-circuit (11') et
- une buse (17) associée à la soupape d'étranglement (16) du côté de la capsule dilatable et entourant la soupape de court-circuit (10), cette buse ayant un orifice de sortie (18) dirigé la capsule dilatable (2) (figure 2).

3. Soupape thermostatique selon la revendication 1,
**caractérisée en ce que**
- le dispositif complémentaire comporte une soupape d'étranglement (20, 28) munie d'orifices d'étranglement (19) libérant en étant guidée de manière élastique souple sous l'action de la pression, un canal d'alimentation (11) de la conduite de court-circuit (11') et
- des passages (21) prévus dans la soupape de court-circuit (10) en étant dirigés sur l'élément dilatable (2) de façon que
- la soupape de court-circuit (10) ferme les orifices d'étranglement (19) de la soupape d'étranglement (20, 28) respective à partir d'une course d'ouverture prédéterminée de la soupape principale (3) (figures 3, 4, 5).

4. Soupape thermostatique selon la revendication 3,
**caractérisée par**
- une soupape d'étranglement (20) en forme de pot du dispositif complémentaire comporte une zone de fond (23) munie d'orifices d'étranglement (19) au voisinage de la paroi de pot (22) et
- la soupape de court-circuit (10) en forme de soupape plateau, guidée avec un jeu périphérique relativement faible par rapport à la paroi (22) du pot, présente des passages (21) prévus au voisinage d'une douille de guidage (24) concentrique (figure 3).

5. Soupape thermostatique selon la revendication 4,
**caractérisée en ce que**
- une soupape d'étranglement (20) en forme de pot du dispositif complémentaire comporte des orifices d'étranglement (19) prévus dans la paroi en forme de pot (22) de la zone de fond (23) voisine et
- la soupape de court-circuit (10) comprend un joint d'étanchéité (25) guidé avec un jeu périphérique relativement faible par rapport à la paroi en forme de pot (22)
- ce joint coopérant avec une douille de guidage (26) concentrique par l'intermédiaire d'un segment conique (27)
- ce segment dirige l'écoulement actif vers les passages (21) prévus dans la zone transitoire entre le segment de cône (27) et la douille de guidage (26).

6. Soupape thermostatique selon l'une ou plusieurs des revendications 1 à 6,
**caractérisée en ce que**
- la capsule dilatable (2) est équipée d'une installation de chauffage supplémentaire (31).
